# EUROPÄISCHE PATENTSCHRIFT

(11) **EP 1 256 680 B1**
(45) Veröffentlichungstag und Bekanntmachung des Hinweises auf die Patenterteilung: **07.03.2007**
(21) Anmeldenummer: 02008618.7
(22) Anmeldetag: 17.04.2002
(51) Int. Cl.: E05C 9/22

(54) **Fenster, Tür oder dergleichen mit Treibstangenbeschlag**
Window, door or the like with espagnolette lock
Fenêtre, porte ou analogue avec crémone-serrure

(30) Priorität: 09.05.2001 DE 10122438
(43) Veröffentlichungstag der Anmeldung: 13.11.2002
(73) Patentinhaber: ROTO FRANK AG, 70771 Leinfelden-Echterdingen (DE)
(72) Erfinder: Zaccaria, Giovanni, 70771 Leinfelden-Ecterdingen (DE)

(56) Entgegenhaltungen:
- DE-A- 1 708 211
- DE-A- 3 225 049
- DE-A- 4 447 584
- DE-A- 19 743 772
- FR-A- 2 722 527

## Beschreibung

Die Erfindung betrifft ein Fenster, eine Tür oder dergleichen mit einer Treibstange eines Treibstangenbeschlages sowie mit einer Beschlagteilnut, in welcher die Treibstange aufgenommen ist und die eine Nutöffnung, einen dieser gegenüberliegenden Nutgrund sowie zwei in Nutlängsrichtung verlaufende Nutseitenwände umfasst, wobei an wenigstens einer der Nutseitenwände und an der dieser gegenüberliegenden Seite der Treibstange einerseits zumindest ein in Querrichtung der betreffenden Nutseitenwand vorstehender Vorsprung und andererseits wenigstens eine dem Vorsprung zugeordnete und in Querrichtung der betreffenden Nutseitenwand offene Aufnahme vorgesehen ist und wobei die Treibstange bei der Montage relativ zu der Beschlagteilnut aus einer Anfangsstellung, bei welcher die Treibstange mit Spiel in Querrichtung der Nutseitenwände in der Beschlagteilnut aufgenommen ist, in eine Eingriffsstellung bewegbar ist, bei welcher sich Aufnahme und Vorsprung miteinander im Eingriff befinden und dadurch die Treibstange gegen Herausfallen aus der Nutöffnung abgestützt ist.

Eine derartige Anordnung gemäß dem Oberbegriff des Anspruchs 1 ist bekannt aus DE 17 08 211 A. Im Falle des Standes der Technik ist eine Treibstange bei der Montage unter einem spitzen Winkel gegen den Grund einer Beschlagteilnut geneigt an der Beschlagteilnut anzusetzen.

Gattungsfremder Stand der Technik wird offenbart durch DE 31 41 243 A1. In diesem Fall verläuft an einem profilierten Rahmen eines Fensters, einer Tür oder dergleichen eine im Querschnitt C-förmige Beschlagteilnut in Falzumfangsrichtung. Die Beschlagteilnut dient u.a. zur Aufnahme der Treibstange eines Treibstangenbeschlages. An Ecken des profilierten Rahmens sind die Seitenwände der Beschlagteilnut ausgefräst. Die so gebildeten Freiräume werden bei der Beschlagmontage dazu genutzt, Treibstangenabschnitte mit einem Ende in die Beschlagteilnut einzufädeln, um sie anschließend in Nutlängsrichtung in die Beschlagteilnut einzuschieben.

Ausgehend von dem gattungsbildenden Stand der Technik hat es sich die vorliegende Erfindung zum Ziel gesetzt, eine vereinfachte Beschlagmontage zu ermöglichen.

Erfindungsgemäß gelöst wird diese Aufgabe durch das Fenster, die Tür oder dergleichen nach Anspruch 1.

Aufgrund der erfindungsgemäßen Abstimmung der Breite der Treibstange einerseits und der Weite der Nutöffnung der Beschlagteilnut andererseits besteht die Möglichkeit, die Treibstange durch geradlinige Bewegung senkrecht zu dem Nutgrund in die Beschlagteilnut einzulegen. Anschließend ergibt sich unter Schwerkraftwirkung und somit selbsttätig ein Formschluss zwischen einer der Nutseitenwände und der Treibstange, aufgrund dessen letztere gegen Herausfallen aus der Nutöffnung gesichert ist. Eine einfache Kinematik beim Einbringen der Treibstange in die Beschlagteilnut ist somit gepaart mit einer selbsttätig herbeigeführten Sicherung der Treibstange in der Beschlagteilnut. Ist die Beschlagteilnut bei der Beschlagmontage etwa derart angeordnet, dass sie sich in horizontaler Richtung öffnet und wird die Treibstange dementsprechend durch eine horizontale Bewegung in die Beschlagteilnut eingelegt, so lässt sich der Formschluss zwischen der betreffenden Nutseitenwand und der Treibstange einfach durch Freigeben der in die Beschlagteilnut eingelegten Treibstange in Schwerkraftrichtung herstellen. Alternativ kann die Beschlagteilnut zu Beginn der Beschlagmontage so ausgerichtet sein, dass die Nutöffnung in vertikaler Richtung nach oben oder in eine gegen die Horizontale nach oben geneigte Richtung weist. Auch in diesen Fällen ist die Treibstange zunächst durch geradlinige Bewegen senkrecht zu dem Nutgrund in die Beschlagteilnut einzulegen. Anschließend gleitet die Treibstange entweder ohne weiteres oder aber nach vorherigem Drehen der Beschlagteilnut um eine in Nutlängsrichtung verlaufende Drehachse in die Eingriffsstellung. Infolge der Sicherung der Treibstange in der Beschlagteilnut ist es beispielsweise möglich, die Einheit aus Beschlagteilnut bzw. Rahmenprofil und in die Beschlagteilnut eingelegter Treibstange in unterschiedliche Montagepositionen zu überführen, ohne dabei ein z.B. erschütterungsbedingtes Herausfallen der Treibstange aus der Beschlagteilnut befürchten zu müssen. In einer im Anschluss an eine anfängliche Montagelage eingenommenen Montageposition kann z.B. eine endgültige Sicherung der Treibstange in Einbaulage erfolgen und/oder die Treibstange mit weiteren Beschlagteilen verbunden werden. Als besonders zweckmäßig hat sich das erfindungsgemäße Fenster, die erfindungsgemäße Tür oder dergleichen bei Anwendung automatisierter Verfahren für die Beschlagmontage erwiesen.

Besondere Ausführungsarten des Fensters, der Tür oder dergleichen nach Anspruch 1 sind in den abhängigen Ansprüchen 2 bis 10 beschrieben.

Die Treibstangenauflage gemäß Anspruch 2 sorgt für eine definierte Führung der Treibstange bei deren Bewegung in die Eingriffsstellung. Genutzt wird eine derartige Treibstangenauflage beispielsweise auf die in Anspruch 3 beschriebene Art und Weise.

Das kennzeichnende Merkmal von Anspruch 4 erleichtert die selbsttätige Herstellung des Formschlusses zwischen der betreffenden Nutseitenwand der Beschlagteilnut und der in der Beschlagteilnut befindlichen Treibstange. Aufnahme und Vorsprung an Nutseitenwand und Treibstange lassen sich beispielsweise auch ungeachtet etwaiger Fertigungs- und Montagetoleranzen selbsttätig miteinander in Eingriff bringen.

Die Erfindungsbauart nach Anspruch 5 zeichnet sich durch eine definierte Abstützung der Treibstange gegen Herausfallen aus der Nutöffnung aus.

Gemäß Anspruch 6 ist eine Sicherung der Treibstange gegen Herausfallen aus der Beschlagteilnut auch dann gewährleistet, wenn der Vorsprung mit Spiel in die zugeordnete Aufnahme eingreift. Beispielsweise sich in einem gewissen Rahmen bewegende Fertigungs- und Montagetoleranzen beeinträchtigen dementsprechend die wirksame Abstützung der Treibstange gegen Herausfallen aus der Beschlagteilnut nicht.

Erfindungsbauarten mit fertigungstechnisch einfach zu erstellenden und gleichzeitig funktionsfähigen Aufnahmen und/oder Vorsprüngen ergeben sich aus den Ansprüchen 7 bis 10.

Nachstehend wird die Erfindung anhand schematischer Darstellungen zu Ausführungsbeispielen näher erläutert. Es zeigen:
- Fign. 1 bis 4: eine erste Bauart eines Metallfensters im Umfang eines in unterschiedlichen Positionen gezeigten Rahmenprofils mit Treibstange,
- Fign. 5 bis 6: Darstellungen einer zweiten Bauart eines Metallfensters entsprechend den Fign. 3 und 4,
- Fign. 7 und 8: Darstellungen einer dritten Bauart eines Metallfensters entsprechend den Fign. 3 bis 6 und
- Fign. 9 und 10: Darstellungen einer vierten Bauart eines Metallfensters entsprechend den Fign. 3 bis 8.

Gemäß den Fign. 1 bis 4 umfasst ein Metallfenster ein metallenes Rahmenprofil 1, an dessen Falzseite eine Beschlagteilnut 2 in Falzumfangsrichtung verläuft. Die Beschlagteilnut 2 besitzt eine Nutöffnung 3, einen dieser gegenüberliegenden Nutgrund 4 sowie zwei in Nutlängsrichtung verlaufende Nutseitenwände 5, 6. An dem freien Ende der Nutseitenwand 5 ist ein Hinterschnitt 7, an dem freien Ende der Nutseitenwand 6 ein Hinterschnitt 8 ausgebildet. Im Innern der Beschlagteilnut 2 steht an der Nutseitenwand 5 ein Wandvorsprung 9, an der Nutseitenwand 6 ein Wandvorsprung 10 vor. Der Wandvorsprung 9 begrenzt an seiner Oberseite eine in der Nutseitenwand ausgesparte und einen Dreiecksquerschnitt aufweisende nutartige Aufnahme 11.

Eine Treibstange 12 im Innern der Beschlagteilnut 2 besitzt einen U-förmigen Grundkörper 13 sowie beidseits daran angeformte leistenartige Vorsprünge 14, 15. Die Querschnitte der Vorsprünge 14, 15 an der Treibstange 12 entsprechen dem Querschnitt der Aufnahme 11 an der Nutseitenwand 5. Die Breite über alles B der Treibstange 12 ist geringfügig kleiner als die Weite b der Nutöffnung 3.

In Fig. 1 gestrichelt dargestellt ist die Treibstange 12 in ihrer Endmontagelage. Nutöffnungsseitig überdeckt wird die Treibstange 12 dabei von einem ebenfalls gestrichelt eingezeichneten Führungs- und Halteteil 16. Dieses greift in die Hinterschnitte 7, 8 an den Nutseitenwänden 5, 6 ein und ist dadurch in Nutlängsrichtung an dem Rahmenprofil 1 verschiebbar geführt. Gegen Verschieben in Nutquerrichtung stützt sich das Führungs- und Halteteil 16 über eine in Fig. 1 angedeutete Befestigungsschraube 17 an der Treibstange 12 ab. Treibstange 12 und Führungs- und Halteteil 16 bilden nach ihrer Endmontage eine Baueinheit, die durch Betätigung eines üblichen Handgriffs in Längsrichtung der Beschlagteilnut 2 bewegt werden kann.

Mit ausgezogenen Linien ist die Treibstange 12 in Fig. 1 in derjenigen Position gezeigt, die sie bei der Montage nach dem Einsetzen in die Beschlagteilnut 2 senkrecht zu dem Nutgrund 4 (Pfeil 18) einnimmt. Ermöglicht wird diese Art des Einbringens der Treibstange 12 in die Beschlagteilnut 2 durch den Umstand, dass die Breite über alles B der Treibstange 12 die Weite b der Nutöffnung 3 nicht übersteigt.

Nach dem anfänglichen Einsetzen in die Beschlagteilnut 2 ruht die Treibstange 12 mit ihren Vorsprüngen 14, 15 auf den Wandvorsprüngen 9, 10 der Nutseitenwände 5, 6. Die Wandvorsprünge 9, 10 bilden dementsprechend eine Treibstangenauflage, die zu dem Montagezeitpunkt gemäß Fig. 1 im Wesentlichen waagerecht ausgerichtet ist. Nachdem der lichte Abstand zwischen den Wandvorsprüngen 9, 10 die entsprechende Abmessung des Grundkörpers 13 der Treibstange 12 übersteigt, ist letztere bei der Montage im Innern der Beschlagteilnut 2 mit Spiel in Querrichtung der Nutseitenwände 5, 6 aufgenommen.

Bei den sich an die Montagephase gemäß Fig. 1 anschließenden Montagearbeiten ist das Rahmenprofil 1 mit der in die Beschlagteilnut 2 eingesetzten Treibstange 12 zu handhaben. Das Rahmenprofil 1 wird u.a. um eine in Längsrichtung der Beschlagteilnut 2 verlaufende Drehachse geschwenkt und kann dabei Drehstellungen einnehmen, wie sie in den Fign. 2 bis 4 gezeigt sind.

Nimmt die Baueinheit aus Rahmenprofil 1 und Treibstange 12 etwa die Schräglage gemäß Fig. 2 ein, so ist die von den Wandvorsprüngen 9, 10 gebildete Treibstangenauflage gegen die Waagerechte geneigt und die Treibstange 12 gleitet selbsttätig aus ihrer Anfangsposition in Richtung auf die Nutseitenwand 5. Dadurch gelangt der Vorsprung 14 an der Treibstange 12 in Eingriff mit der Aufnahme 11 an der Nutseitenwand 5.

Wie aus den Fign. 3 und 4 hervorgeht, wird der seine Eingriffsstellung einnehmende Vorsprung 14 von der Aufnahme 11 mit Spiel umschlossen. Die Treibstange 12 kann folglich relativ zu der Beschlagteilnut 2 um eine in Nutlängsrichtung verlaufende Kippachse kippen. Dabei kommt die Treibstange 12 mit ihrer dem Vorsprung 14 gegenüberliegenden Seite an dem Wandvorsprung 10 der Nutseitenwand 6 zur Anlage. Der Wandvorsprung 10 dient folglich als Anschlag für die Treibstange 12 und verhindert bei entsprechender Drehstellung von Rahmenprofil 1 und Treibstange 12 im Zusammenwirken mit dem Eingriff von Aufnahme 11 und Vorsprung 14 ein Herausfallen der Treibstange 12 aus der Nutöffnung 3.

Wie zu den Fign. 1 bis 4 im Einzelnen erläutert, stellen sich auch die Verhältnisse gemäß den Fign. 5, 6; 7, 8 und 9, 10 dar. Dabei werden in den letztgenannten Abbildungen Bezugszeichen verwendet, die gegenüber den Bezugszeichen der entsprechenden Bauteile in den Fign. 1 bis 4 um 20 (Fign. 5, 6), um 40 (Fign. 7, 8) oder um 60 (Fign. 9, 10) erhöht sind.

An Rahmenprofilen 21, 41, 61 sind demnach Treibstangen 32, 52, 72 bei der Montage vorläufig gegen Herausfallen aus Nutöffnungen 23, 43, 63 gesichert.

Die Treibstange 32 ruht nach ihrem Einsetzen in eine Beschlagteilnut 22 zunächst auf eine Treibstangenauflage bildenden Wandvorsprüngen 29, 30. Ein Vorsprung 34 an der Treibstange 32 gelangt bei Drehung des Rahmenprofils 21 im Gegenuhrzeigersinn in Eingriff mit einer Aufnahme 31 an einer Nutseitenwand 25 der Beschlagteilnut 22. Auch die Aufnahme 31 sowie der Vorsprung 34 besitzen einen Dreiecksquerschnitt. Aufgrund der gewählten Querschnittsform von Vorsprung 34 und Aufnahme 31 sowie aufgrund des äußerst geringen Spiels zwischen diesen beiden Teilen reicht allein der Eingriff von Aufnahme 31 und Vorsprung 34 aus, die Treibstange 32 bei Drehung des Rahmenprofils 21 im Gegenuhrzeigersinn gegen Herausfallen aus der Nutöffnung 23 abzustützen. Entsprechend ist gemäß den Fign. 9 und 10 die Funktion des Formschlusses zwischen einem Vorsprung 74 an der Treibstange 72 und einer Aufnahme 71 an einer Nutseitenwand 65 einer Beschlagteilnut 62. Allerdings ist dabei der Vorsprung 74 in der Eingriffsstellung von der Aufnahme 71 vollkommen spielfrei umschlossen. Als Treibstangenauflage dient gemäß den Fign. 9 und 10 ein Nutgrund 64, im Falle der Anordnung nach den Fign. 7 und 8 ein Nutgrund 44.

Aufgrund der im Falle sämtlicher Treibstangen 12, 32, 52, 72 bestehenden Symmetrie bezüglich der Treibstangen-Längsmittelebene hat der Verarbeiter bei der Beschlagmontage nicht darauf zu achten, welche der Längsseiten der Treibstangen 12, 32, 52, 72 er bei deren Einsetzen in die Beschlagteilnuten 2, 22, 42, 62 welcher der Nutseitenwände 5, 6; 25, 26; 45, 46; 65, 66 zuordnet.

Eine weitere Montagevereinfachung ergibt sich im Falle der Anordnungen nach den Fign. 7, 8 und 9, 10 dadurch, dass neben den Treibstangen 52, 72 auch die Beschlagteilnuten 42, 62 bezüglich ihrer Längsmittelebenen symmetrisch sind. Infolge dieser Symmetrie sind an beiden Nutseitenwänden 45, 46; 65, 66 Aufnahmen 51, 59; 71, 79 zur Herstellung eines Formschlusses mit Vorsprüngen 54, 55; 74, 75 an den Treibstangen 52, 72 ausgebildet. Der Formschluss, mittels dessen die Treibstangen 52, 72 bei Drehung der Rahmenprofile 41, 61 gegen Herausfallen aus den Nutöffnungen 43, 63 abgestützt sind, stellt sich daher unabhängig davon ein, ob die Rahmenprofile 41, 61 mit den darin aufgenommenen Treibstangen 52, 72 im Gegenuhrzeigersinn oder im Uhrzeigersinn um ihre Drehachsen gedreht werden.

Abweichend von den vorstehend beschriebenen Montageverfahren können die Treibstangen 12, 32, 52, 72 auch bei vertikal ausgerichtetem Nutgrund 4, 24, 44, 64 senkrecht zu diesem in die jeweilige Beschlagteilnut 2, 22, 42, 62 eingesetzt werden. Wird in diesem Fall die in die Beschlagteilnut 2, 22, 42, 62 eingesetzte Treibstange 12, 32, 52, 72 freigegeben, so fällt sie unter Schwerkraftwirkung nach unten und gelangt dadurch ohne weiteres in ihre Eingriffsstellung an der Nutseitenwand 5, 25, 45, 46, 65, 66.

## Patentansprüche

1. Fenster, Tür oder dergleichen mit einer Treibstange (12, 32, 52, 72) eines Treibstangenbeschlages sowie mit einer Beschlagteilnut (2, 22, 42, 62), in welcher die Treibstange (12, 32, 52, 72) aufgenommen ist, und die Beschlagteilnut (2, 22, 42, 62) eine Nutöffnung (3, 23, 43, 63), einen dieser gegenüberliegenden Nutgrund (4, 24, 44, 64) sowie zwei in Nutlängsrichtung verlaufende Nutseitenwände (5, 6; 25, 26; 45, 46; 65, 66) umfasst, wobei an wenigstens einer der Nutseitenwände (5, 6; 25, 26; 45, 46; 65, 66) und an der dieser gegenüberliegenden Seite der Treibstange (12, 32, 52, 72) einerseits zumindest ein in Querrichtung der betreffenden Nutseitenwand (5; 25; 45, 46; 65, 66) vorstehender Vorsprung (14; 34; 54, 55; 74, 75) und andererseits wenigstens eine dem Vorsprung (14, 34; 54, 55; 74, 75) zugeordnete und in Querrichtung der betreffenden Nutseitenwand (5; 25; 45, 46; 65, 66) offene Aufnahme (11; 31; 51, 59; 71, 79) vorgesehen ist und wobei die Treibstange (12, 32, 52, 72) bei der Montage relativ zu der Beschlagteilnut (2, 22, 42, 62) aus einer Anfangsstellung, bei welcher die Treibstange (12, 32, 52, 72) mit Spiel in Querrichtung der Nutseitenwände (5, 6; 25, 26; 45, 46; 65, 66) in der Beschlagteilnut (2, 22, 42, 62) aufgenommen ist, in eine Eingriffsstellung bewegbar ist, bei welcher sich Aufnahme (11; 31; 51, 59; 71, 79) und Vorsprung (14; 34; 54, 55; 74, 75) miteinander im Eingriff befinden und **dadurch** die Treibstange (12, 32, 52, 72) gegen Herausfallen aus der Nutöffnung (3, 23, 43, 63) abgestützt ist, **dadurch gekennzeichnet, dass** die Treibstange (12, 32, 52, 72) in der Beschlagteilnut (2, 22, 42, 62) eine Breite über alles (B) besitzt, die maximal der Weite (b) der Nutöffnung (3, 23, 43, 63) entspricht und dass die Treibstange (12, 32, 52, 72) bei der Montage durch geradlinige Bewegung senkrecht zu dem Nutgrund (4, 24, 44, 64) mit der Anfangsstellung in die Beschlagteilnut (2, 22, 42, 62) einlegbar und unter Schwerkraftwirkung aus der Anfangsstellung quer zu der betreffenden Nutseitenwand (5; 25; 45, 46; 65, 66) in eine Eingriffsstellung bewegbar ist, wobei bei die Anfangsstellung einnehmender Treibstange (12, 32, 52, 72) die Treibstange (12, 32, 52, 72) in der Beschlagteilnut (2, 22, 42, 62) innerhalb der lichten Weite (b) der Nutöffnung (3, 23, 43, 63) liegt und Aufnahme (11; 31; 51, 59; 71, 79) und Vorsprung (14; 34; 54, 55; 74, 75) außer Eingriff sind.

2. Fenster, Tür oder dergleichen nach Anspruch 1, **dadurch gekennzeichnet, dass** die Treibstange (12, 32, 52, 72) auf einer Treibstangenauflage (9, 10; 29, 30; 44; 64) in Querrichtung der Nutseitenwände (5, 6; 25, 26; 45, 46; 65, 66) in die Eingriffsstellung bewegbar ist.

3. Fenster, Tür oder dergleichen nach Anspruch 2, **dadurch gekennzeichnet, dass** die Treibstange (12, 32, 52, 72) unter Drehung der Beschlagteilnut (2, 22, 42, 62) um eine in Nutlängsrichtung verlaufende Drehachse aus einer Drehstellung mit im Wesentlichen waagerechter Treibstangenauflage (9, 10; 29, 30; 44; 64) in eine Drehstellung mit gegen die Waagerechte geneigter Treibstangenauflage (9, 10; 29, 30; 44; 64) in Querrichtung der Nutseitenwände (5, 6; 25, 26; 45, 46; 65, 66) in die Eingriffsstellung bewegbar ist.

4. Fenster, Tür oder dergleichen nach einem der vorhergehenden Ansprüche, **dadurch gekennzeichnet, dass** die Aufnahme (11; 31; 51, 59) einen Öffnungsquerschnitt besitzt, der größer ist als der Querschnitt des zugeordneten Vorsprungs (14; 34; 54, 55) an dessen der Aufnahme (11; 31; 51, 59) zugewandtem Ende.

5. Fenster, Tür oder dergleichen nach einem der vorhergehenden Ansprüche, **dadurch gekennzeichnet, dass** der Vorsprung (34; 74, 75) in der Eingriffsstellung von der Aufnahme (31; 71, 79) im Wesentlichen spielfrei umschlossen ist.

6. Fenster, Tür oder dergleichen nach einem der vorhergehenden Ansprüche, **dadurch gekennzeichnet, dass** der Vorsprung (14; 54, 55) in der Eingriffsstellung von der Aufnahme (11; 51, 59) mit Spiel umschlossen und **dadurch** die Treibstange (12, 52) relativ zu der Beschlagteilnut (2, 42) um eine in Nutlängsrichtung verlaufende Kippachse kippbar ist und dass an der der Nutseitenwand (5; 45, 46) des Eingriffs von Aufnahme (11; 51, 59) und Vorsprung (14; 54, 55) gegenüberliegenden Nutseitenwand (6; 45, 46) ein Anschlag für die um die Kippachse kippende Treibstange (12, 52) vorgesehen ist, an welchem sich die Treibstange (12, 52) gegen Herausfallen aus der Nutöffnung (3, 43) abstützt.

7. Fenster, Tür oder dergleichen nach einem der vorhergehenden Ansprüche, **dadurch gekennzeichnet, dass** die Aufnahme (11; 31; 51, 59) und/oder der Vorsprung (14; 34; 54, 55) im Schnitt senkrecht zu der Nutlängsrichtung einen Dreiecksquerschnitt aufweist.

8. Fenster, Tür oder dergleichen nach einem der vorhergehenden Ansprüche, **dadurch gekennzeichnet, dass** die Aufnahme (71, 79) und/oder der Vorsprung (74, 75) im Schnitt senkrecht zu der Nutlängsrichtung einen Rechteckquerschnitt aufweist.

9. Fenster, Tür oder dergleichen nach einem der vorhergehenden Ansprüche, **dadurch gekennzeichnet, dass** die Aufnahme (11; 31; 51, 59; 71, 79) als in Nutlängsrichtung an der betreffenden Nutseitenwand (5; 25; 45, 46; 65, 66) oder als in Längsrichtung der Treibstange an dieser verlaufende Aufnahmenut ausgebildet ist.

10. Fenster, Tür oder dergleichen nach einem der vorhergehenden Ansprüche, **dadurch gekennzeichnet, dass** der Vorsprung (14; 34; 54, 55; 74, 75) als in Nutlängsrichtung an der betreffenden Nutseitenwand oder als in Längsrichtung der Treibstange (12, 32, 52, 72) an dieser verlaufende Eingriffsleiste ausgebildet ist.

## Claims

1. Window, door or the like having a drive rod (12, 32, 52, 72) of a drive rod fitting and also a fitting part groove (2, 22, 42, 62) in which the drive rod (12, 32, 52, 72) is received, and the fitting part groove (2, 22, 42, 62) includes a groove opening (3, 23, 43, 63), a groove base (4, 24, 44, 64) situated opposite the latter and also two groove lateral walls (5, 6; 25, 26; 45, 46; 65, 66) which extend in the groove longitudinal direction, wherein, on at least one of the groove lateral walls (5, 6; 25, 26; 45, 46; 65, 66) and on the side of the drive rod (12, 32, 52, 72) situated opposite the latter, there is provided, on the one hand, at least one projection (14; 34; 54, 55; 74, 75) which projects in the transverse direction of the relevant groove lateral wall (5; 25; 45, 46; 65, 66) and, on the other hand, at least one receiving means (11; 31; 51, 59; 71, 79) which is associated with the projection (14, 34; 54, 55; 74, 75) and open in the transverse direction of the relevant groove lateral wall (5; 25; 45, 46; 65, 66), and wherein the drive rod (12, 32, 52, 72), during assembly, is moveable relative to the fitting part groove (2, 22, 42, 62) from an initial position, in which the drive rod (12, 32, 52, 72) is received with clearance in the transverse direction of the groove lateral walls (5, 6; 25, 26; 45, 46; 65, 66) in the fitting part groove (2, 22, 42, 62), into an engagement position in which the receiving means (11; 31; 51, 59; 71, 79) and projection (14; 34; 54, 55; 74, 75) are situated in engagement with each other and as a result the drive rod (12, 32, 52, 72) is supported against falling out of the groove opening (3, 23, 43, 63), **characterised in that** the drive rod (12, 32, 52, 72) in the fitting part groove (2, 22, 42, 62) has a breadth (B) overall which corresponds at maximum to the width (b) of the groove opening (3, 23, 43, 63), and **in that** the drive rod (12, 32, 52, 72), during assembly, can be inserted by linear movement perpendicular to the groove base (4, 24, 44, 64) with the initial position into the fitting part groove (2, 22, 42, 62) and is moveable under the effect of gravity from the initial position transversely relative to the relevant groove lateral wall (5; 25; 45, 46; 65, 66) into an engagement position, the drive rod (12, 32, 52, 72) being situated, with drive rod (12, 32, 52, 72) assuming the initial position, in the fitting part groove (2, 22, 42, 62) within the clear width (b) of the groove opening (3, 23, 43, 63) and receiving means (11; 31; 51, 59; 71, 79) and projection (14; 34; 54, 55; 74, 75) being out of engagement.

2. Window, door or the like according to claim 1, **characterised in that** the drive rod (12, 32, 52, 72) is moveable on a drive rod support (9, 10; 29, 30; 44; 64) in the transverse direction of the groove lateral walls (5, 6; 25, 26; 45, 46; 65, 66) into the engagement position.

3. Window, door or the like according to claim 2, **characterised in that** the drive rod (12, 32, 52, 72) is moveable with rotation of the fitting part groove (2, 22, 42, 62) about an axis of rotation, which extends in the groove longitudinal direction, from a rotational position with a substantially horizontal drive rod support (9, 10; 29, 30; 44; 64) into a rotational position with the drive rod support (9, 10; 29, 30; 44; 64), which is inclined towards the horizontal, in the transverse direction of the groove lateral walls (5, 6; 25, 26; 45, 46; 65, 66) into the engagement position.

4. Window, door or the like according to one of the preceding claims, **characterised in that** the receiving means (11; 31; 51, 59) has an opening cross-section which is larger than the cross-section of the associated projection (14; 34; 54, 55) on the end thereof orientated towards the receiving means (11; 31; 51, 59).

5. Window, door or the like according to one of the preceding claims, **characterised in that** the projection (34; 74, 75) is enclosed in the engagement position by the receiving means (31; 71, 79) in a substantially clearance-free manner.

6. Window, door or the like according to one of the preceding claims, **characterised in that** the projection (14; 54, 55) is enclosed with clearance in the engagement position by the receiving means (11; 51, 59) and as a result the drive rod (12, 52) is tiltable relative to the fitting part groove (2, 42) about a tilt axis which extends in the groove longitudinal direction, and **in that**, on the groove lateral wall (6; 45, 46) which is situated opposite the groove lateral wall (5; 45, 46) of the engagement of receiving means (11; 51, 59) and projection (14; 54, 55), there is provided a limit stop for the drive rod (12, 52) which tilts about the tilt axis, on which limit stop the drive rod (12, 52) is supported against falling out of the groove opening (3, 43).

7. Window, door or the like according to one of the preceding claims, **characterised in that** the receiving means (11; 31; 51, 59) and/or the projection (14; 34; 54, 55) has a triangular cross-section in the section perpendicular to the groove longitudinal direction.

8. Window, door or the like according to one of the preceding claims, **characterised in that** the receiving means (71, 79) and/or the projection (74, 75) has a rectangular cross-section in the section perpendicular to the groove longitudinal direction.

9. Window, door or the like according to one of the preceding claims, **characterised in that** the receiving means (11; 31; 51, 59; 71, 79) is configured as receiving groove which extends in the groove longitudinal direction on the relevant groove lateral wall (5; 25; 45, 46; 65, 66) or which extends in the longitudinal direction of the drive rod on the latter.

10. Window, door or the like according to one of the preceding claims, **characterised in that** the projection (14; 34; 54, 55; 74, 75) is configured as engagement strip which extends in the groove longitudinal direction on the relevant groove lateral wall or which extends in the longitudinal direction of the drive rod (12, 32, 52, 72) on the latter.

## Revendications

1. Fenêtre, porte, ou analogue avec une tringle de commande (12, 32, 52, 72) d'une crémone-serrure, ainsi qu'avec une rainure de ferrure (2, 22, 42, 62) dans laquelle la tringle de commande (12, 32, 52, 72) est logée, et la rainure de ferrure (2, 22, 42, 62) comprend une ouverture de rainure (3, 23, 43, 63), un fond de rainure qui fait face à celle-ci (4, 24, 44, 64), ainsi que deux parois latérales de rainure courant en direction de la longueur de la rainure (5, 6 ; 25, 26 ; 45, 46 ; 65, 66), dont au moins une des parois latérales de rainure (5, 6 ; 25, 26 ; 45, 46 ; 65, 66) côté tringle de commande (12, 32, 52, 72), faisant face à celle-ci comportent d'une part au moins une saillie (14, 34 ; 54, 55 ; 74, 75) dépassant en direction transversale sur la paroi latérale de rainure concernée, et d'autre part au moins un logement (11, 31, 51, 59, 71, 79) associé à la saillie (14, 34 ; 54, 55 ; 74, 75) et ouvert en direction transversale de la paroi latérale de rainure concernée, et dans laquelle la tringle de commande (12, 32, 52, 72), peut se déplacer lors du montage, par rapport à la rainure de ferrure (2, 22, 42, 62), d'une position de départ, dans laquelle la tringle de commande (12, 32, 52, 72) est logée avec du jeu en direction transversale des parois de rainure latérales (5, 6 ; 25, 26 ; 45, 46 ; 65, 66) dans la rainure de ferrure (2, 22, 42, 62), à une position d'engagement, dans laquelle le logement (11 ; 31 ; 51, 59 ; 71, 79) et la saillie se trouvent engagés l'un avec l'autre et ainsi la tringle de commande (12, 32, 52, 72) est empêchée de tomber de l'ouverture de la rainure (3, 23, 43, 63),
**caractérisée en ce que**
la tringle de commande (12, 32, 52, 72) dans la rainure de ferrure (2, 22, 42, 62) possède une largeur hors tout (B), qui correspond au maximum à l'étendue de l'ouverture (b) de la rainure (3, 23, 43, 63), et la tringle de commande (12, 32, 52, 72), dans la position initiale dans la rainure de ferrure (2, 22, 42, 62), peut se déplacer lors du montage, sous l'effet de la gravité, par un mouvement rectiligne perpendiculairement au fond de rainure (4, 24, 44, 64), de cette position initiale à une position d'engagement, transversalement à la paroi de rainure concernée (5 ; 25 ; 45, 46 ; 65, 66), et lorsque la tringle de commande (12, 32, 52, 72) prend la position initiale, cette tringle de commande (12, 32, 52, 72) dans la rainure de ferrure (2, 22, 42, 62) se trouve à l'intérieur de l'ouverture libre (b) de la rainure (3, 23, 43, 63), et le logement (11 ; 31 ; 51, 59 ; 71, 79) et la saillie (14 ; 34 ; 54, 55 ; 74, 75) ne sont pas engagés ensemble.

2. Fenêtre, porte, ou analogue selon la revendication 1,
**caractérisée en ce que**
la tringle de commande (12, 32, 52, 72) peut se déplacer dans sa position d'engagement sur une surface de contact de tringle de commande (9, 10 ; 29, 30 ; 44 ; 64) en direction transversale des parois latérales de rainure (5, 6 ; 25, 26 ; 45, 46 ; 65, 66).

3. Fenêtre, porte, ou analogue selon la revendication 2,
**caractérisée en ce que**
la tringle de commande (12, 32, 52, 72) peut se déplacer à sa position d'engagement par la rotation de la rainure de ferrure (2, 22, 42, 62) autour d'un axe de rotation ayant la direction de la longueur de la rainure, d'une position de rotation avec une surface de contact de tringle de commande (9, 10 ; 29, 30 ; 44 ; 64) essentiellement horizontale, à une position de rotation avec une surface de contact de tringle de commande (9, 10 ; 29, 30 ; 44 ; 64) inclinée sur l'horizontale, en direction transversale aux parois latérales de rainure (5, 6 ; 25, 26 ; 45, 46 ; 65, 66).

4. Fenêtre, porte, ou analogue selon l'une des revendications précédentes,
**caractérisée en ce que**
le logement (11 ; 31 ; 51, 59) possède une section d'ouverture plus grande que la section de la saillie associée (14 ; 34 ; 54, 55), à l'extrémité de celle-ci tournée vers le logement (11 ; 31 ; 51, 59).

5. Fenêtre, porte, ou analogue selon l'une des revendications précédentes,
**caractérisée en ce que**
la saillie (34 ; 74, 75), en position d'engagement, est entourée par le logement (31 ; 71, 79) pratiquement sans jeu.

6. Fenêtre, porte, ou analogue selon l'une des revendications précédentes,
**caractérisée en ce que**
la saillie (14 ; 54, 55), en position d'engagement, est entourée par le logement (11 ; 51, 59) avec du jeu et ainsi la tringle de commande (12, 52), par rapport à la rainure de ferrure (2, 42), peut basculer autour d'un axe de basculement courant dans la direction de la longueur de la rainure, et la paroi latérale de rainure (6 ; 45, 46), faisant face à la paroi latérale de rainure (5 ; 45, 46) de l'engagement du logement (11; 51, 59) et de la saillie (14 ; 54, 55), comporte une butée pour la tringle de commande (12, 52) basculant autour de l'axe de basculement, sur laquelle la tringle de commande (12, 52) s'appuie pour ne pas tomber de l'ouverture (3, 43) de la rainure.

7. Fenêtre, porte, ou analogue selon l'une des revendications précédentes,
**caractérisée en ce que**
le logement (11; 31 ; 51, 59) et/ou la saillie (14 ; 34 ; 54, 55) présente en coupe, perpendiculairement à la direction de la longueur de la rainure, une section triangulaire.

8. Fenêtre, porte, ou analogue selon l'une des revendications précédentes,
**caractérisée en ce que**
le logement (71, 79) et/ou la saillie (74, 75) présente en coupe, perpendiculairement à la direction de la longueur de la rainure, une section rectangulaire.

9. Fenêtre, porte, ou analogue selon l'une des revendications précédentes,
**caractérisée en ce que**
le logement (11 ; 31 ; 51, 59 ; 71, 79) est formé soit en direction de la longueur de la rainure sur la paroi latérale de rainure concernée (5 ; 25 ; 45, 46 ; 65, 66), soit en direction de la longueur de la tringle de commande sur la rainure de logement courant sur celle-ci.

10. Fenêtre, porte, ou analogue selon l'une des revendications précédentes,
**caractérisée en ce que**
la saillie (14 ; 34 ; 54, 55 ; 74, 75) est formée soit en direction de la longueur de la rainure sur la paroi latérale de rainure concernée, soit en direction de la longueur de la tringle de commande (12, 32, 52, 72) sur la baguette d'engagement courant sur celle-ci.
